# EUROPÄISCHE PATENTSCHRIFT

(11) **EP 2 060 509 B1**
(45) Veröffentlichungstag und Bekanntmachung des Hinweises auf die Patenterteilung: **03.07.2013**
(21) Anmeldenummer: 08019725.4
(22) Anmeldetag: 12.11.2008
(51) Int. Cl.: B65D 85/18

(54) **Verpackung mit Sicherheitsweste**
Packaging with safety jacket
Emballage doté d'une veste de sécurité

(30) Priorität: 13.11.2007 DE 102007054452
(43) Veröffentlichungstag der Anmeldung: 20.05.2009
(73) Patentinhaber: AGUTI PRODUKTENTWICKLUNG & DESIGN GMBH, 88085 Langenargen (DE)
(72) Erfinder: Grieger, Andreas, 88079 Kressbronn (DE)
(74) Vertreter: Dobler, Markus

(56) Entgegenhaltungen:
- US-A- 5 890 227
- US-A1- 2004 057 636
- US-A1- 2005 152 800

## Beschreibung

Die vorliegende Erfindung betrifft eine Verpackung mit Sicherheitsweste.

### Stand der Technik

Sicherheitswesten dienen insbesondere der Verkehrssicherheit und ermöglichen ein besseres, insbesondere früheres Erkennen ihres Trägers bei schlechten Sichtverhältnissen als ohne eine solche.

Für den Betrieb von Kraftfahrzeugen ist die Mitführung von Sicherheitswesten zwingend vorgeschrieben. Handelsüblich können solche Sicherheitswesten zusammengefaltet und in einer Folie verpackt bezogen werden. Das Zusammenfalten bewirkt zwar eine Verringerung der flächigen Packmaße einer solchen Sicherheitsweste, im Gegenzug ergibt sich jedoch eine entsprechende Erhöhung in ihrer räumlichen Ausdehnung. Aufgrund gesetzlicher Vorschriften ist die Mitführung mehrerer Sicherheitswesten beim Betrieb von Kraftfahrzeugen erforderlich. Durch deren Unterbringung z. B. im Handschuh-oder einem anderen Staufach wird der betreffende Stauraum in nachhaltiger Weise zum Teil massiv belegt.

Die US 2004/057636 A1 betrifft eine Presstasche mit einem im Wesentlichen rechteckigen Taschenkörper aus einer dünnen Kunstharzfolie. Die Tasche weist eine Seite auf, welche mit einem Zippverschluss versehen ist, um die Tasche zu öffnen und darin einen Gegenstand einzubringen bzw. herauszunehmen. In Eckbereichen der Tasche sind Ventilöffnungen vorhanden. Nach Einbringen eines Gegenstandes wird die mit Zippverschluss versehene Seite verschlossen. Durch Zusammenrollen der Tasche kann Luft aus dem Inneren der Tasche entweichen, jedoch nicht in die Tasche zurückströmen, sodass die Tasche insgesamt zusammengepresst bleibt.

### Aufgabe und Vorteile der Erfindung

Der vorliegenden Erfindung liegt daher die Aufgabe zugrunde, eine Maßnahme zur verbesserten Bereithaltung von Sicherheitswesten vorzuschlagen.

Die Lösung der Aufgabe erfolgt durch die Merkmale des unabhängigen Anspruchs 1. In den Unteransprüchen werden zweckmäßige und vorteilhafte Weiterbildungen angegeben.

Demnach betrifft die vorliegende Erfindung eine Verpackung mit Sicherheitsweste, wobei sich die Verpackung unter anderem dadurch auszeichnet, dass diese als Vakuumverpackung ausgebildet ist.

Unter einer Vakuumverpackung wird erfindungsgemäß eine Verpackung verstanden, die dazu vorgesehen ist, dass ihr im befüllten Zustand die das Packgut umgebende Luft zumindest größtenteils entzogen und die Verpackung anschließend luftdicht verschlossen werden kann.

Der Vorteil einer Vakuumverpackung für eine Sicherheitsweste im Gegensatz zu einer nicht mit Vakuum beaufschlagten Verpackung liegt darin, dass zwischen einzelnen Teilen oder Abschnitten des zu verpackenden Packguts, hier übereinander liegende Schichten der Sicherheitsweste, liegende Hohlräume leer gesaugt werden und so die resultierende Gesamthöhe der Verpackung massiv reduziert werden kann, und zwar in besonders vorteilhafter Weise mit dauerhafter Wirkung.

In einer ersten Ausführungsform kann eine solche Vakuumverpackung als herstellungs- bzw. vertriebsseitig befüllte und vakuumierte Einweg-Vakuumverpackung ausgebildet sein.

In einer demgegenüber vorteilhafteren Ausführungsform kann die Vakuumverpackung als Mehrweg-Vakuumverpackung ausgebildet sein, so dass der oben dargelegte Vorteil der Minimierung des Raumverbrauchs bei der Aufbewahrung der darin verpackten Sicherheitsweste auch nach einem Gebrauch wieder hergestellt werden kann.

Hierzu ist es insbesondere vorteilhaft, wenn die Verpackung einen luftdicht schließenden Bestückungsverschluss aufweist, welcher zur ausreichend großen Öffnung der Verpackung zu dessen Befüllung mit einer solchen Sicherheitsweste geeignet ist und insbesondere vorteilhaft wiederverschließbar ausgebildet ist. Hierdurch kann nach Befüllen der Verpackung mit der nach dem Gebrauch wieder zusammengefalteten Sicherheitsweste nach Austreibung der in der Verpackung befindlichen Luft durch Verschließen des luftdichten Bestückungsverschlusses wiederum ein vakuumierter und somit die Höhe der Verpackung reduzierender Lagerzustand hergestellt werden.

Das Austreiben der Luft aus der mit der Sicherheitsweste befüllten Verpackung kann z. B. durch Zusammenpressen der Verpackungshülle erfolgen. In bevorzugter Weise kann für die Herstellung der Vakuumverpackung z. B. eine Folie mit einem entsprechend luftdicht angeordneten und selbst luftdicht schließenden Bestückungsverschluss verwendet werden.

Ein Luftentzug aus der verschlossenen Verpackung kann auch durch das Betätigen eines an der Vakuumverpackung vorgesehenen Vakuumierventils erfolgen. Diese Vakuumiermöglichkeit kann sowohl bei der herstellerseitigen Erstverpackung genutzt werden, als auch in besonders vorteilhafter Weise bei der Wiederverpackung, zum alternativen und/oder zusätzlichen Luftentzug aus der Vakuumverpackung, nach deren Wiederbestückung mit der nach der Verwendung wieder zusammengefalteten Sicherheitsweste.

In einer besonders handhabungsfreundlichen Ausführungsform kann hierzu das Vakuumierventil als mit dem Mund betätigbares Ventil ausgebildet sein. Hierdurch ist die raumsparende Wiederherstellung des Verpackungszustandes für die Sicherheitsweste einfach und ohne zusätzliche Hilfsmittel möglich.

Erfindungsgemäß ist Verpackung zur Aufnahme mehrerer Sicherheitswesten ausgebildet, so dass durch die Komprimierung der darin verwahrten Sicherheitswesten eine entsprechende Vervielfachung des damit verbundenen Raumgewinns im Vergleich zu nicht oder einzeln vakuumierten Aufbewahrungen erreicht werden kann.

Erfindungsgemäß sind zwei oder mehrere, jeweils separat ausgebildete, vakuumierbare Verpackungsbereiche für eine oder mehrere darin zu deponierende Sicherheitswesten entsprechend der oben beschriebenen Ausführungsformen vorgesehen.

In einer möglichen Ausführungsform könnten so z. B. zwei nebeneinander angeordneten Vakuumierbereiche an der Vakuumverpackung ausgebildet sein, so dass diese insbesondere in raumsparender Weise flächig in einem entsprechenden Ablagefach deponiert werden können. Durch eine flexible Verbindung zwischen den beiden Verpackungselementen können diese aber auch übereinander liegend verstaut werden. Hierdurch ist wiederum die Unterbringung in einem kleineren Staufach möglich. In davon abgewandelten Ausführungsformen kann die Vakuumverpackung z. B. auch für die Aufnahme von drei, vier, fünf und mehr Sicherheitswesten entsprechend einer oder mehrerer der oben erläuterten Ausführungsformen vorgesehen sein.

Grundsätzlich ist auch eine Bereitstellung von ggf. bereits einzeln, paarweise oder in einer anderen Stückzahl vakuumverpackter Sicherheitswesten möglich. Erfindungsgemäß sind diese einzelnen Packungseinheiten mittels elastischen Verbindungsmitteln miteinander verbunden, wie z.B. einer Folie. Diese ist erfindungsgemäß mit das Separieren einzelner Verpackungen erleichternden Mitteln wie z. B. einer Perforierung, einer Trennhilfe in der Form einer Materialschwächung und/oder einer Einkerbung oder dergleichen mehr versehen.

Die Sicherheitsweste kann aus einem vergleichsweise leichten Stoff wie z. B. Fallschirmseide, Spinnakerstoff oder dergleichen hergestellt sein. Solche Stoffe sind besonders gut komprimierbar und unterstützen so in vorteilhafter Weise den durch die oben beschriebene Vakuumverpackung erzielbaren Vorteil hinsichtlich eines verringerten Bedarfs an Stauraum. Hierdurch ist eine Verstärkung der oben bereits beschrieben Vorteile möglich.

### Ausführungsbeispiel

Unter Bezugnahme auf die beigefügte Figur wird ein Ausführungsbeispiel der vorliegenden Erfindung näher beschrieben.

Es zeigen die Fig. 1 und 2 Beispiele von erfindungsgemäß als Vakuumverpackung ausgebildeten Verpackungen 2 mit einer Sicherheitsweste 1. Durch Vakuumieren der Verpackung 2, also durch Luftentzug, wird die resultierende Füllhöhe der Verpackung im Vergleich zu einer nicht vakuumierten Verpackung massiv reduziert, da so andernfalls zwischen den einzelnen Schichten der zusammengefalteten Sicherheitsweste befindliche, raumverbrauchende Hohlräume vorteilhaft eliminiert werden können.

Durch einen in der beispielhaften Darstellung in der Fig. 1 gezeigten luftdicht schließenden Bestückungsverschluss 3 kann ein bleibender Luftentzug in der geschlossenen Verpackung gewährleistet werden.

Mittels eines ebenfalls beispielhaft dargestellten Vakuumierventils 4 kann die Vakuumverpackung 2 alternativ zu einem gegebenenfalls durch Auspressen hervorgerufenen Luftaustrieb aus dem Verpackungsraum oder zusätzlich zu einem solchen, mit Vakuum beaufschlagt werden. In besonders vorteilhafter Weise ist hierzu das Vakuumventil 4 als ein mit dem Mund bedienbares Vakuumventil ausgebildet. Hierdurch sind in vorteilhafter Weise keine zusätzlichen Hilfsmittel für die Vakuumierung der Vakuumverpackung erforderlich.

Die in Fig. 1 gezeigte Darstellung steht stellvertretend für verschiedene Ausführungsformen von zur Aufnahme von Sicherheitswesten vorgesehenen, als Vakuumverpackung ausgebildeten Verpackungen 2. Hierdurch soll das Unterbringen mehrerer Sicherheitswesten 1 in einer entsprechend ausgebildeten Verpackung 2 dargestellt werden. Die Trennlinie 9 trennt hierzu symbolisch eine einzelne Verpackung 2 aus dem Verbund von Verpackungen 8 ab. Zur Realisierung sogenannter "Abrisseinheiten" könnte diese Trennlinie 9 auch als Perforationslinie in diesem Verbindungsbereich zwischen zwei Verpackungseinheiten 2 ausgebildet sein.

Für eine davon abgewandelte, vorzugsweise flächig sich erstreckende Ausführungsform sind die drei separat ausgebildeten Räume von Vakuumverpackungen 5, 6, 7 beispielhaft dargestellt. Hierin können z. B. jeweils nur eine einzige Sicherheitsweste 1 in einem einzelnen Vakuumraum 2 untergebracht werden. Dies hat beispielsweise den Vorteil, dass im Anschluss eines Verwendungsbedarfs für lediglich eine einzige Sicherheitsweste nur diese unter Erzeugung eines neuen Vakuums für die betreffende Verpackung verpackt werden muss. Die nicht benötigten, vakuumverpackten Sicherheitswesten bleiben hiervon in ihrem Verpackungszustand unberührt.

Für eine weitere Unterscheidung einer Ausführungsform kann die Vakuumverpackung 6 beispielsweise auch als sogenannte "Zweier"-Vakuumverpackung ausgebildet sein, die zur Aufnahme zweier Sicherheitswesten in einer Vakuumkammer 2 vorgesehen ist. Die gesamte Verpackung 8 symbolisiert in der Draufsicht auf die dargestellte Ausführungsform eine sich flächig ausbreitende, als Vakuumverpackung, mit drei über elastische Verbindungselemente 10 verbundenen Vakuumkammern 2 und darin verwahrten Sicherheitswesten 1.

Die Figur 2 zeigt eine weitere Ausführungsform, bei welcher mehrere, jeweils mit einer Sicherheitsweste 1 bestückte Verpackungen 2 zu einem Gebinde von mehreren, beispielhaft als Kette zu einer Gesamtverpackung 8 verbundenen, einzelnen, als Vakuumverpackung ausgebildeten Verpackungen 2 zusammengefasst sind.

Die Figur 2 zeigt bei ansichtsgemäß ausgerichteter Darstellung, beginnend auf der linken Seite an der Position 2.1, eine Sicherheitsweste 1 in ungefaltetem Zustand. Die jeweils nach rechts weisenden Pfeile 11 sollen einen Prozessschritt zur Herstellung der erfindungsgemäß mit einer Sicherheitsweste 1 bestückten Vakuumverpackung 2, bzw. eines Gesamtgebindes 8 solcher einzelner Einheiten 2 darstellen.

An der Position 2.2 ist demnach die Sicherheitsweste 1 in einem zusammengefalteten Zustand gezeigt und in den Positionen 2.3.a (Draufsicht) und 2.3.b (Seitenansicht) in fertig verpacktem, vakuumbeaufschlagtem Verpackungszustand in der jeweiligen Verpackung 2.

In der Draufsicht entsprechend 2.3.a ist beispielhaft lediglich eine Verpackung 2 mit einer Sicherheitsweste 1 befüllt symbolisch dargestellt. Die übrigen Verpackungen 2 der Gesamtverpackungseinheit 8 sind jedoch ebenfalls mit Sicherheitswesten 1 in entsprechender Weise befüllt, diese sind aus Vereinfachungsgründen jedoch, wie auch in der Darstellung 2.3.b nicht dargestellt.

Für die Verbindung zwischen den einzelnen Verpackungen 2 gilt das Gleiche wie zur Figur 1 bereits beschrieben. Demnach sind zwei benachbarte Verpackungen 2 über ein elastisches Verbindungselement 10 miteinander verbunden, welches ein Trennmittel aufweist, z.B. in der Form eines als beispielsweise Perforierung ausgebildeten Trennmittels 9.

Mit diesem Trennmittel 9 kann eine leichte Separierung einzelner oder mehrerer zu einem Verpackungsgebinde 8 zusammengefasster Verpackungen 2 entsprechend der Darstellung 2.4 abgetrennt werden, beispielsweise am Ende eines Verpackungsprozesses.

Bezugszeichenliste:
- 1: Sicherheitsweste
- 2: Verpackung
- 3: Bestückungs-Verschluss
- 4: Vakuumventil
- 5: Großraum-Vakuumverpackung
- 6: Zweier-Verpackung
- 7: Einser-Verpackung
- 8: Verpackung
- 9: Trennlinie
- 10: Verbindungselement
- 11: Pfeil

## Patentansprüche

1. Verpackung (2) mit Sicherheitsweste (1), **dadurch gekennzeichnet, dass** die Verpackung (2) als Vakuumverpackung ausgebildet ist, wobei einzelne Verpackungseinheiten mittels elastischer Verbindungsmittel (10) miteinander zur Verpackung verbunden sind und Mittel zum erleichternden Separieren einzelner Verpackungseinheiten vorgesehen sind, wobei die Verpackungseinheiten jeweils separat ausgebildete, vakuumierbare Verpackungsbereiche umfassen.

2. Verpackung nach Anspruch 1, **dadurch gekennzeichnet, dass** die Vakuumverpackung (2) als Einweg-Vakuumverpackung ausgebildet ist, wobei nach einem Gebrauch der Sicherheitsweste (1) eine Minimierung des Raumbedarfs bei deren Aufbewahrung und damit ein vakuumierter Lagerzustand nicht wiederhergestellt werden kann.

3. Verpackung nach einem der Ansprüche 1 oder 2, **dadurch gekennzeichnet, dass** die Mehrweg-Verpackung (2) ein Vakuumierventil (4) umfasst.

4. Verpackung nach Anspruch 3, **dadurch gekennzeichnet, dass** das Vakuumierventil (4) als mit dem Mund betätigbares Ventil ausgebildet ist.

5. Verpackung nach einem der vorangehenden Ansprüche, **dadurch gekennzeichnet, dass** in einer Vakuumverpackungseinheit mehr als eine Sicherheitsweste (2) enthalten ist.

## Claims

1. Packaging (2) with a safety vest (1), **characterised in that** the packaging (2) is in the form of a vacuum packaging, wherein individual packaging units are joined to one another by means of elastic connecting means (10) to the packaging, and means are provided for facilitating the separation of individual packaging units, wherein the packing units comprise separately formed, vacuumisable packaging areas.

2. Packaging according to claim 1, **characterised in that** the vacuum packaging (2) is in the form of disposable vacuum packaging, wherein after the use of the safety vest (1) the space required for its storage is minimised and thereby a vacuumised storage condition cannot be reproduced.

3. Packaging according to one of claims 1 or 2, **characterised in that** the multiple-use packaging (2) comprises a vacuumising valve (4).

4. Packaging according to claim 3, **characterised in that** the vacuumising valve (4) is configured as a mouth-activated valve.

5. Packaging according to one of the preceding claims, **characterised in that** more than one safety vest (2) is contained in one vacuum packaging unit.

## Revendications

1. Emballage (2) doté d'une veste de sécurité (2), **caractérisé en ce que** l'emballage (2) est conçu sous la forme d'un emballage sous vide, les différentes unités d'emballage étant reliées ensemble pour former un emballage au moyen d'un moyen de liaison (10) élastique et des moyens pour faciliter la séparation des différentes unités d'emballage étant prévus, les unités d'emballage comprenant des zones d'emballage pouvant être mises sous vides et formées séparément.

2. Emballage selon la revendication 1, **caractérisé en ce que** l'emballage sous vide (2) est conçu comme un emballage sous vide à usage unique, une minimisation de l'espace nécessaire pour le stockage et ainsi un état de stockage sous vide ne peut pas être restauré après l'utilisation de la veste de sécurité (1).

3. Emballage selon la revendication 1 ou 2, **caractérisé en ce que** l'emballage à usage multiple (2) comprend une valve à vide (4).

4. Emballage selon la revendication 3, **caractérisé en ce que** la valve à vide (4) est conçue comme une valve actionnable à la bouche.

5. Emballage selon l'une des revendications précédentes, **caractérisé en ce que** plus qu'une veste de sécurité (1) sont contenues dans une unité d'emballage.
